# FASCICULE DE BREVET EUROPEEN

(11) **EP 0 607 349 B1**
(45) Date de publication et mention de la délivrance du brevet: **08.04.1998**
(21) Numéro de dépôt: 92922534.0
(22) Date de dépôt: 07.10.1992
(51) Int. Cl.: E03F 5/10

(54) **STRUCTURE DE RESERVOIR DE RETENUE D'EAU**
WASSERBEHÄLTERANORDNUNG
WATER RETAINING RESERVOIR STRUCTURE

(30) Priorité: 11.10.1991 FR 9112573
(43) Date de publication de la demande: 27.07.1994
(73) Titulaire: HAMON INDUSTRIE THERMIQUE, 75009 Paris (FR)
(72) Inventeur: DORSEMAINE, Jean-Pierre, F-41100 Vendôme (FR)
(74) Mandataire: Martin, Jean-Paul
(86) Numéro de dépôt international: FR9200930
(87) Numéro de publication internationale: WO9307345

(56) Documents cités:
- WO-A-88/02422
- WO-A-89/09857
- DE-A- 2 521 374
- US-A- 4 917 536

## Description

La présente invention a pour objet un bloc de feuilles juxtaposées et une structure de réservoir de retenue d'eau, formée d'un ensemble de ces blocs, destinée à diverses utilisations, par exemple comme bassin enterré de retenue d'eaux pluviales lors de très fortes pluies, cette structure étant alors reliée à un réseau collecteur d'amenée et d'évacuation des eaux.

Comme on le sait, le développement continu des agglomérations urbaines se traduit par un accroissement des surfaces de sol imperméabilisé. En particulier, les parcs de stationnement (centres commerciaux, aéroports, parcs de loisirs, etc.) et la voirie urbaine sont généralement des surfaces étanches ou presque, sur lesquelles les eaux de pluies ruissellent rapidement vers les réseaux d'assainissement. Ces imperméabilisations ont interdit l'infiltration directe des eaux de pluies. Il en résulte que pendant de très fortes précipitations, telles que celles qui surviennent à l'occasion d'orages, des collecteurs conçus pour des débits relativement faibles peuvent être saturés et des inondations en zone urbaine se produire.

Une autre conséquence de ces surcharges des réseaux d'évacuation des eaux (cas de réseaux unitaires) est le rejet direct d'eaux polluées dans le milieu récepteur à travers les déversoirs d'orages, qui peut avoir des effets particulièrement néfastes sur l'écosystème.

Lorsque l'insuffisance est limitée à certains tronçons du réseau, des renforcements sont possibles, mais lorsque c'est l'ensemble du réseau qui approche de la saturation, il est nécessaire de trouver de nouvelles solutions, le renforcement d'une section pouvant entraîner un débordement à l'aval. Pour faire face à ces problèmes, il est nécessaire soit de retarder considérablement les écoulements (plusieurs heures étant parfois nécessaires), soit d'éliminer tout débit (par infiltration des eaux de pluies par exemple), soit encore de combiner ces deux solutions. Ceci est possible au moyen d'une rétention temporaire des eaux de pluies, par des bassins de retenue sous forme de réservoirs souterrains.

Les ouvrages, tels que parkings, chaussées, terrains de sports etc, intégrant dans leur structure le stockage des eaux de pluies dans un matériau poreux, font partie de ces solutions, et sont appelées "structures réservoirs". Le matériau poreux possède alors au moins deux fonctions : hydraulique et mécanique, et est généralement situé sous le niveau du terrain naturel. Cela permet d'y rassembler facilement les eaux de ruissellement.

On connaît ainsi par le WO-A 8 802 422 une structure de réservoir enterré de retenue d'eau, dont la partie supérieure est constituée par une structure à alvéoles verticaux parallèles entre eux, reposant sur une partie inférieure de drainage horizontal des eaux, formée par exemple de graves ou d'un matériau poreux.

Une telle structure de réservoir est longue à installer, et nécessite en outre des moyens de mise en oeuvre lourds, de sorte que sa réalisation est très onéreuse. De plus, sa structure inférieure de drainage peut après un certain temps, être colmatée par l'accumulation de sable entraîné par les eaux, et de ce fait rendre inopérante l'ensemble de la structure.

Le US-A-4 917 536 divulgue une structure pour le stockage d'eau uniquement, constituée par un assemblage alterné de feuilles planes et de feuilles profilées en forme de "panier à oeufs". Dans une telle structure l'eau ne peut circuler que verticalement entre les feuilles planes, dans les logements des feuilles profilées, de sorte qu'aucune fonction de drainage par circulation horizontale d'eau n'est possible, ni dans la structure, ni au-dessous car aucune couche de drainage n'est prévue.

Le US-A 4 880 333 décrit un système à feuilles profilées également en forme de panier à oeufs, interposées entre des feuilles verticales planes disposées en forme de serpentin. Un tel dispositif permet de drainer dans le sol des liquides filtrants par exemple d'une fosse septique, donc en faibles quantités, mais n'est évidemment pas adapté au stockage et au drainage d'eaux pluviales abondantes.

L'invention a pour but de proposer une structure de réservoir qui soit simple et rapide à mettre en place, dont le prix de revient est donc considérablement diminué par rapport à celui de la structure connue ci-dessus, et qui ne puisse être colmatée par du sable ou des débris.

L'invention concerne l'utilisation d'un bloc selon la revendication 1.

Dans un tel bloc, disposé de façon que les alvéoles longitudinaux s'étendent verticalement, l'eau peut pénétrer par les alvéoles horizontaux, puis remplir progressivement les alvéoles verticaux.

La structure de réservoir également visée par l'invention est conforme à la revendication 2.

Les alvéoles horizontaux sont répartis sur la plus grande partie de la longueur des alvéoles verticaux, c'est-à-dire des blocs, et assurent le drainage de l'eau pratiquement du haut jusqu'en bas des blocs, tandis que les alvéoles verticaux de stockage assurent la tenue mécanique de l'ensemble.

Le fait que cette structure soit combinée pour remplir simultanément les fonctions de drainage et de stockage de l'eau, puis de ruissellement vertical de l'eau, réduit considérablement la main d'oeuvre nécessaire, ainsi que le prix de revient de la structure elle-même. Elle est avantageusement réalisée en une matière plastique appropriée, telle que par exemple du polystyrène, du polypropylène ou du chlorure de polyvinyle, ou toute autre matière thermoplastique. Ces blocs alvéolaires sont particulièrement légers tout en ayant une résistance mécanique qui peut être ajustée aux besoins, ce qui économise donc les moyens lourds et onéreux de manutention nécessaires jusqu'à présent pour mettre en place la couche inférieure de drainage.

D'autres particularités et avantages de l'invention apparaîtront au cours de la description qui va suivre, faite en référence aux dessins annexés qui en illustrent une forme de réalisation à titre d'exemple non limitatif.

La figure 1 est une vue schématique en élévation d'une forme de réalisation de la structure de réservoir selon l'invention, dans laquelle cette structure fait partie d'un bassin souterrain de retenue d'eau.

La figure 2 est une vue en perspective d'un bloc constitutif de la structure alvéolaire selon l'invention.

La figure 3 est une vue en élévation de l'élément de structure alvéolaire de la Fig.2.

La structure de réservoir de retenue d'eau représentée à la Fig.1 comprend, de bas en haut les éléments suivants :
- une membrane étanche 1, une partie alvéolaire 3 formée de trois couches superposées 3.1, 3.2 et 3.3, un géotextile 4, une couche de remblais 5 (ou de déblais utilisés en remblais), et enfin une couche superficielle 6 de terre végétale.

La structure alvéolaire (3) communique latéralement avec des collecteurs 7 d'amenée et 8 d'évacuation de l'eau accumulée dans cette structure, aux extrémités de laquelle sont prévus des tubes 9, 11 d'aération verticaux, qui débouchent dans la zone périphérique du réservoir, dans les collecteurs 7 et 8.

La paroi 7a du collecteur 7 contiguë à la face terminale verticale de la structure 3 est ajourée sur pratiquement toute sa hauteur, tandis que le collecteur d'évacuation 8 est percé d'ouvertures au niveau de la partie inférieure de la structure 3.

La structure 3 est constituée d'un ensemble de blocs 12 à alvéoles juxtaposés (Fig.2 et 3). Chaque élément ou bloc 12 est formé par l'assemblage d'une série de feuilles identiques 13... 18 convenablement profilées de manière à présenter une succession de bossages rectilignes 19 et d'évidements rectilignes 21 délimités par deux bossages 19 consécutifs. Ces évidements ou gorges 21 et les bossages 19 sont alternés dans les deux directions transversale et longitudinale de manière à être disposés en quinconce. Ainsi dans la même direction longitudinale, un bossage 19 est situé entre deux évidements 21, de même que dans la direction transversale. Des plats inclinés 23 forment les zones de transitions entre les bossages 19 et les évidements 21.

Les sommets des bossages 19 forment des plats rectilignes 19a, alternés de chaque côté du plan médian de la feuille 13, ...18.

Deux feuilles sont assemblées par collage ou soudage de leurs bossages 19 en vis-à-vis par leurs plats 19a, en délimitant entre eux ceux-ci et les évidements 21 des alvéoles longitudinaux 22.

La succession des plats 23 de deux feuilles accolées délimite entre ces deux feuilles des alvéoles transversaux 10 perpendiculaires aux alvéoles longitudinaux 22, et dont la section est en losange. Ces alvéoles 10 communiquent avec les alvéoles 22 successifs, ainsi reliés entre eux et dont les extrémités opposées, ouvertes, forment les faces terminales du bloc 12.

Les longueurs des zones successives disposées en quinconce ainsi réalisées peuvent être variables, de même que le nombre de zones successives pour un même élément 12.

Dans l'exemple illustré aux dessins, chaque feuille 13... d'un bloc 12 de feuilles 13-18 comporte trois zones longitudinales A, B, C, dans lesquelles les bossages 19 et les évidements 21 sont alternés en quinconce, la zone centrale B étant sensiblement de longueur double de celle de chacune des deux zones d'extrémité A et C. Ces zones sont séparées par des rangées parallèles d'alvéoles transversaux 10. Sur deux faces opposées d'un bloc 12, les bords des feuilles délimitent entre eux des alvéoles 22 ouverts longitudinalement (Fig.2) dans les zones A et C en raison de l'écartement de ces bords (par exemple 17a et 18a). Par contre dans la zone centrale B, ces bords sont accolés et séparent donc les alvéoles ouverts des zones A et C.

On peut accroître le nombre d'alvéoles 10 pour favoriser la fonction drainage par rapport à la fonction stockage retenue d'eau, les alvéoles 10 extrêmes étant alors proches des extrémités opposées des blocs 12.

Un ensemble de blocs 12 convenablement juxtaposés et placés de manière que leurs alvéoles longitudinaux 22 soient verticaux, en appui sur l'une de leurs faces terminales, peut donc former une structure de réservoir.

Dans l'exemple représenté à la Fig.1, cette structure est réalisée en trois couches superposées : une première couche 3.1 d'une hauteur h1, égale par exemple à celle (A+B+C) d'un élément 12; puis disposée sur la première couche 3.1, une seconde couche 3.2 de hauteur h2 inférieure à celle hl de la première couche 3.1. La seconde couche 3.2 est obtenue par découpe d'une série de blocs 12, identiques à ceux de la première couche 3.1 et de la structure inférieure 2, au-dessous de ses alvéoles supérieurs 10 à un niveau K (Fig.3) voisin de ces derniers. Ainsi la hauteur h2 est légèrement inférieure à A+B. Enfin la troisième couche 3.3, placée en appui sur la couche intermédiaire 3.2, est constituée par la juxtaposition d'un ensemble d'éléments tronqués 20 constituant les extrémités supérieures découpées au-dessus du niveau K des éléments 12, et retournés de 180°. Il en résulte que les alvéoles 10 des éléments tronqués 20 se trouvent juste au-dessous de la surface supérieure de la structure 3.

La structure de réservoir de retenue d'eau qui vient d'être décrite étant enterrée et reliée à un réseau d'évacuation des eaux comme représenté à la Fig.1, son effet technique est le suivant.

Les eaux pluviales parviennent dans le collecteur 7 par des moyens non représentés, connus en soi. De là elles pénètrent dans la structure 3 par les extrémités des alvéoles horizontaux 10, puis remplissent progressivement les alvéoles verticaux 22, qui stockent ainsi l'eau accumulée. Cette eau est ensuite évacuée dans le collecteur 8 par les alvéoles 10 inférieurs. La circulation de l'eau est symbolisée par les flèches sur la Fig.1.

Il convient de noter qu'en variante le collecteur 7 d'amenée peut être situé à un emplacement autre que latéral à la structure réservoir 3, par exemple dans une zone médiane de celle-ci. Dans ce cas la seconde paroi du collecteur 7 est bien entendu convenablement ajourée comme la paroi 7a et un second collecteur d'évacuation 8 associé est nécessaire.

Outre ses avantages techniques déjà mentionnés, cette structure de réservoir présente les suivants :
- Elle empêche avantageusement le piégeage d'air au fur et à mesure de la montée progressive du niveau de l'eau à l'intérieur de ladite structure. En effet, l'air progressivement chassé dans la partie non remplie par l'eau s'évacue par les alvéoles horizontaux 10 vers les évents 9 et 11, par lesquels il est rejeté à l'atmosphère. En l'absence des alvéoles horizontaux 10 dans la partie supérieure 3 et des évents 9, 11, l'air serait progressivement comprimé par la montée des eaux et provoquerait un soulèvement des déblais 5 et de la couche superficielle 6.
- Les alvéoles horizontaux 10 accélèrent le remplissage du réservoir grâce à la communication qu'ils établissent entre les alvéoles verticaux 22.
- Le drainage de l'eau est assuré sur presque toute la hauteur de la structure 3, grâce à la suppression de la structure drainante inférieure classique. On élimine ainsi l'épaisseur de cette structure drainante, et donc les travaux de terrassement correspondants.
- Les feuilles 13, 14..., réalisées par thermoformage de matière plastique, peuvent avoir une épaisseur variable, par exemple 1mm, ce qui permet de régler au mieux leur résistance mécanique (avantage qui ne peut être obtenu avec des structures fabriquées par extrusion). En effet, une masse posée sur le sol au-dessus de la structure réservoir 3 exerce sur les couches successives 3.3, 3.2, 3.1 des pressions décroissantes de haut en bas. Il en résulte que la résistance mécanique des différentes couches peut être ajustée aux pressions subies. C'est ainsi que l'épaisseur de la couche supérieure 3.3 sera supérieure à celle de la couche intermédiaire 3.2, qui elle même sera supérieure à celle de la couche inférieure 3.1. Cette réduction d'épaisseur allège l'ensemble et donc facilite sa pose.
- La hauteur des alvéoles horizontaux 10 les plus bas peut avantageusement être relativement élevée. En effet, cela permet alors de recueillir dans les extrémités inférieures des alvéoles verticaux 22 le sable entraîné par les eaux. Ce sable ne peut colmater les alvéoles horizontaux 10 les plus bas, contrairement aux structures drainantes connues, de sorte que la fonction drainage est toujours assurée, malgré le sable accumulé.

L'exemple de la structure (2,3) de la Fig.1 n'est pas limitatif, la structure verticale 3 pouvant être constituée d'une seule couche formée d'éléments (tels que 12 par exemple), de hauteur convenable, ou de plusieurs sous-couches de hauteurs identiques ou différentes.

D'autres variantes de réalisation peuvent être prévues. Ainsi en focntion du nombre et des dimensions des feuilles (13...), les blocs parallélépipédiques 12 correspondants peuvent présenter des dimensions variables, appropriées à chaque utilisation envisagée.

D'autre part ces blocs parallélépipédiques peuvent être utilisés en appui sur l'une quelconque de leurs faces, en ayant toujours des alvéoles horizontaux de drainage et d'autres verticaux de stockage.

Il est aussi possible, dans au moins une partie des blocs 12, d'orienter une feuille sur deux avec ses bossages 19 perpendiculaires aux bossages des deux feuilles contiguës auxquelles elle est fixée. Cet agencement améliore la fonction drainage.

Les feuilles peuvent également, en tout ou partie, être perforées pour accroître l'efficacité du drainage.

La structure de réservoir selon l'invention est susceptible de nombreuses applications, parmi lesquelles on citera les suivantes :
- Utilisation pour l'allégement des remblais sur sols mous, la structure pouvant être utilisée en remplacement de tout ou partie d'un remblai, ce qui permet de réduire efficacement le tassement des sols mous. Cette technique est particulièrement adaptée au voisinage des ouvrages d'art fondés sur pieux, ou dans les zones de transition sols compressibles/substratum rocheux. Elle arrête de façon économique la poursuite de tassements inacceptables.
- Utilisation comme réservoir enterré de retenue des eaux pluviales, notamment des eaux particulièrement abondantes dites "décennales". Cette utilisation, illustrée à la Fig.1, permet de stocker les eaux dans la structure 2, 3, puis les eaux ainsi recueillies sont évacuées à des débits compatibles avec le réseau d'assainissement existant (collecteurs 7, 8).
- Utilisation de la structure comme chaussée poreuse : après infiltration directe au travers des couches de chaussée (enrobé drainant et grave drainante), l'eau est stockée dans la structure de réservoir selon l'invention, puis restituée, soit par infiltration dans le sol, soit par conduit dans le réseau.

## Revendications

1. Utilisation d'un bloc (12) de feuilles identiques juxtaposées, pour la constitution d'une structure (3) de réservoir de retenue et de drainage d'eau, caractérisée en ce que les feuilles (13...18) de ce bloc sont profilées de manière à délimiter entre elles un ensemble d'alvéoles longitudinaux rectilignes (22) et d'alvéoles transversaux rectilignes (10), qui établissent une communication entre les alvéoles longitudinaux, ces derniers étant ouverts à leurs extrémités opposées.

2. Structure de réservoir de retenue d'eau, caractérisée en ce qu'elle comprend au moins une couche (3, 1) de blocs juxtaposés (12), formés chacun de feuilles identiques juxtaposées (13...18), profilées de manière à délimiter entre elles un ensemble d'alvéoles longitudinaux rectilignes (22) et d'alvéoles transversaux rectilignes (10) qui établissent une communication entre les alvéoles longitudinaux, ces derniers étant ouverts à leurs extrémités opposées, en ce que ces blocs (12) sont disposés de façon que les alvéoles longitudinaux rectilignes (22) s'étendent verticalement pour le stockage de l'eau, et que les alvéoles transversaux rectilignes (10) s'étendent horizontalement pour la circulation horizontale ou drainage de l'eau entre des collecteurs d'amenée (7) et d'évacuation (8) ; en ce que chaque bloc (12) est constitué par des assemblages de feuilles identiques (13, 14,... 18) profilées de manière à présenter chacune une succession de bossages rectilignes (19) et d'évidements rectilignes (23) alternés dans les directions transversale et longitudinale, chaque feuille étant fixée par ses bossages aux deux feuilles contiguës en délimitant entre ceux-ci les alvéoles horizontaux (10) et verticaux (22) ; en ce que dans au moins une partie des blocs (12) une feuille (13...) sur deux est orientée de manière que ses bossages (19) soient perpendiculaires aux bossages (19) des feuilles contiguës auxquelles cette feuille est fixée.

3. Structure de réservoir de retenue d'eau, selon la revendication 2, dans laquelle les blocs (12) sont disposés de façon que les alvéoles longitudinaux rectilignes (22) s'étendent verticalement pour le stockage de l'eau, et que les alvéoles transversaux rectilignes (10) s'étendent horizontalement pour la circulation horizontale de l'eau entre des collecteurs d'amenée (7) et d'évacuation (8).

4. Structure selon la revendication 3, caractérisée en ce que les alvéoles horizontaux (10) traversent les alvéoles verticaux (22) et sont répartis sur la plus grande partie de la longueur des alvéoles verticaux.

5. Structure selon la revendication 2 ou 4, caractérisée en ce qu'elle comporte une première couche (3.1) d'une hauteur (h1) déterminée, une seconde couche (3.2) de hauteur (h2) inférieure à celle de la première, obtenue par découpe d'une structure (12) identique à celle de la première couche (3.1) au-dessous de ses alvéoles horizontaux supérieurs (10), et une troisième couche (3.3) constituée par retournement de 180 degrés de la partie restante (20) de ladite structure (12) découpée, de telle sorte que la rangée supérieure d'alvéoles horizontaux (10) soit voisine de la face supérieure de ladite troisième couche (3.3).

6. Structure selon l'une des revendications 2 à 5, caractérisée en ce que chaque bloc (12) est constitué par des assemblages de feuilles identiques (13, 14,... 18) profilées de manière à présenter chacune une succession de bossages rectilignes (19) et d'évidements rectilignes (23) alternés dans les directions transversale et longitudinale, chaque feuille étant fixée par ses bossages aux deux feuilles contiguës en délimitant entre ceux-ci les alvéoles horizontaux (10) et verticaux (22).

7. Structure selon l'une des revendications 2 à 6, comprenant deux ou plusieurs couches superposées, caractérisée en ce que l'épaisseur des feuilles constitutives de chaque couche décroît depuis la couche supérieure (3.3) jusqu'à la couche inférieure (3.1).

8. Structure selon la revendication 6, caractérisée en ce que dans au moins une partie des blocs (12) une feuille (13...) sur deux est orientée de manière que ses bossages (19) soient perpendiculaires aux bossages (19) des feuilles contiguës auxquelles cette feuille est fixée.

9. Structure selon l'une quelconque des revendications 2 à 8, caractérisée en ce que des perforations sont ménagées dans au moins une partie des feuilles (13...).

## Patentansprüche

1. Verwendung eines Blockes (12) aus nebeneinanderliegenden identischen Lamellen zur Bildung einer Behälteranordnung (3) zur Aufnahme und Drainage von Wasser, dadurch gekennzeichnet, daß die Lamellen (13, ..... 18) dieses Blockes so profiliert sind, daß sie zwischen sich eine Gruppe gerader längsverlaufender Waben (22) und gerader querverlaufender Waben (10) bilden, die eine Verbindung zwischen den längsverlaufenden Waben herstellen, welch letztere an ihren entgegengesetzten Enden offen sind.

2. Behälteranordnung zur Aufnahme von Wasser, dadurch gekennzeichnet, daß sie wenigstens eine Schicht (3, 1) von nebeneinanderliegenden Blöcken (12) aufweist, die jeweils aus nebeneinanderliegenden Lamellen (13, ..... 18) gebildet sind, die so profiliert sind daß sie zwischen sich eine Gruppe gerader längsverlaufender Waben (22) und gerader querverlaufender Waben (10) begrenzen, die eine Verbindung zwischen den längsverlaufenden Waben herstellen, welch letztere an ihren entgegengesetzten Enden offen sind, daß diese Blöcke (12) so angeordnet sind, daß die längsverlaufenden geraden Waben (22) sich zum Zweck der Wasserspeicherung vertikal erstrecken und die querverlaufenden geraden Waben (10) sich zum Zweck der horizontalen Leitung oder Drainage des Wassers horizontal zwischen Einlaßsammlern (7) und Auslaßsammlern (8) erstrecken, daß jeder Block (12) durch Packungen von identischen Lamellen (13, 14, ..... 18) gebildet wird, die so profiliert sind, daß jede eine in Längs- und Querrichtung abwechselnde Folge von geraden Vorsprüngen (19) und geraden Vertiefungen (23) bildet, wobei jede Lamelle durch ihre Vorsprünge an zwei anschließenden Lamellen befestigt ist und zwischen diesen die horizontalen Waben (10) und vertikalen Waben (22) bei grenzt, daß in wenigstens einem Teil der Blöcke (12) jede zweite Lamelle (13, ..... ) so orientiert ist, daß ihre Vorsprünge (19) rechtwinklig zu den Vorsprüngen (19) der anschließenden Lamellen sind, an denen diese Lamelle befestigt ist.

3. Behälteranordnung nach Anspruch 2, bei der die Blöcke (12) so angeordnet sind, daß die geraden längsverlaufenden Waben (22) sich zum Zweck der Wasserspeicherung vertikal erstrecken und die geraden querverlaufenden Waben (10) sich für die horizontale Leitung des Wassers zwischen Einlaßsammlern (7) und Auslaßsammlern (8) horizontal erstrecken.

4. Behälteranordnung nach Anspruch 3, dadurch gekennzeichnet, daß die horizontalen Waben (10) die vertikalen Waben (22) durchsetzen und auf dem größten Teil der Länge der vertikalen Waben verteilt sind.

5. Behälteranordnung nach Anspruch 2 oder 4, dadurch gekennzeichnet, daß sie eine erste Schicht (3.1) mit einer bestimmten Höhe (hl), eine zweite Schicht (3.2), deren Höhe (h2) kleiner ist die der ersten Schicht und die durch Abschneiden einer Struktur (12), die mit derjenigen der ersten Schicht (3.1) identisch ist, unterhalb ihrer oberen horizontalen Waben (10) erhalten wurde, und eine dritte Schicht (3.3) aufweist, die durch Umdrehen des von der abgeschnittenen Struktur (12) verbleibenden Restes (20) um 180° gebildet ist, derart, daß der obere Bereich der horizontalen Waben (10) der oberen Oberfläche dieser dritten Schicht (3.3) benachbart ist.

6. Behälteranordnung nach einem der Ansprüche 2 bis 5, dadurch gekennzeichnet, daß jeder Block (12) durch Packungen von identischen Lamellen (13, 14, ..... 18) gebildet wird, die so profiliert sind, daß jede eine in Längsund Querrichtung abwechselnde Folge von geraden Vorsprüngen (19) und geraden Vertiefungen (23) bildet, wobei jede Lamelle durch ihre Vorsprünge an zwei anschließenden Lamellen befestigt ist und zwischen diesen die horizontalen Waben (10) und vertikalen Waben (22) begrenzt.

7. Behälteranordnung nach einem der Ansprüche 2 bis 6, mit zwei oder mehr übereinanderliegenden Schichten, dadurch gekennzeichnet, daß die Dicke der jede Schicht bildenden Lamellen von der obersten Schicht (3.3) zur untersten Schicht (3.1) abnimmt.

8. Behälteranordnung nach Anspruch 6, dadurch gekennzeichnet, daß in wenigstens einem Teil der Blöcke (12) jede zweite Lamelle (13, ..... ) so orientiert ist, daß ihre Vorsprünge (19) rechtwinklig zu den Vorsprüngen (19) der anschließenden Lamellen ist, an denen diese Lamelle befestigt ist.

9. Behälteranordnung nach einem der Ansprüche 2 bis 8, dadurch gekennzeichnet, daß Perforationen in wenigstens einem Teil der Lamellen (13, ..... ) ausgebildet sind.

## Claims

1. Use of a block (12) of identical juxtaposed sheets, to form a reservoir structure (3) for retaining and draining water, characterised in that the sheets (13....28) in this block are shaped so as to define between them a set of straight longitudinal cells (22) and straight transverse cells (10) which allow communication between the longitudinal cells, the latter being open at their opposite ends.

2. Reservoir structure for retaining water, characterised in that it comprises at least one layer (3, 1) of juxtaposed blocks (12), each comprising identical juxtaposed sheets (13....18), shaped so as to define between them a set of straight longitudinal cells (22) and straight transverse cells (10) which allow communication between the longitudinal cells, the latter being open at their opposite ends, in that these blocks (12) are arranged so that the straight longitudinal cells (22) extend vertically for storing water, and the straight transverse cells (10) extend horizontally for the horizontal circulation or drainage of the water between intake collectors (7) and discharge collectors (8); in that each block (12) comprises assemblies of identical sheets (13, 14,...18) profiled so that they each have a succession of straight bosses (19) and straight recesses (23) alternating in the transverse and longitudinal directions, each sheet being fixed by its bosses to the two adjacent sheets, defining between the latter the horizontal (10) and vertical (22) cells; in that, in at least some of the blocks (12), one sheet (13...) in two is oriented so that its bosses (19) are perpendicular to the bosses (19) of the adjacent sheets to which this sheet is fixed.

3. Reservoir structure for retaining water according to claim 2, wherein the blocks (12) are arranged so that the straight longitudinal cells (22) extend vertically for storing water, and the straight transverse cells (10) extend horizontally for the horizontal circulation of the water between intake collectors (7) and discharge collectors (8).

4. Structure according to claim 3, characterised in that the horizontal cells (10) pass through the vertical cells (22) and are distributed over the majority of the length of the vertical cells.

5. Structure according to claim 2 or 4, characterised in that it comprises a first layer (3.1) of a specified height (h1), a second layer (3.2) of a height (h2) less than that of the first, obtained by cutting out a structure (12) identical to that of the first layer (3.1) below its upper horizontal cells (10), and a third layer (3.3) formed by turning the remaining part (20) of said cutout structure (12) back through 180 degrees, so that the upper row of horizontal cells (10) is close to the upper surface of said third layer (3.3).

6. Structure according to one of claims 2 to 5, characterised in that each block (12) comprises assemblies of identical sheets (13, 14, ...18) shaped so that they each have a succession of straight bosses (19) and straight recesses (23) alternating in the transverse and longitudinal directions, each sheet being fixed by its bosses to the two adjacent sheets, thus defining between them the horizontal (10) and vertical (22) cells.

7. Structure according to one of claims 2 to 6, comprising two or more superimposed layers, characterised in that the thickness of the sheets constituting each layer decreases from the top layer (3.3) to the bottom layer (3.1).

8. Structure according to claim 6, characterised in that, in at least some of the blocks (12), one sheet (13...) in two is oriented so that its bosses (19) are perpendicular to the bosses (19) of the adjacent sheets to which this sheet is fixed.

9. Structure according to any one of claims 2 to 8, characterised in that perforations are provided in at least some of the sheets (13...).
